# EUROPÄISCHE PATENTSCHRIFT

(11) **EP 1 206 766 B1**
(45) Veröffentlichungstag und Bekanntmachung des Hinweises auf die Patenterteilung: **19.05.2004**
(21) Anmeldenummer: 00965747.9
(22) Anmeldetag: 09.08.2000
(51) Int. Cl.: G08G 1/0969

(54) **ORTSBEZOGENE WAP-STAUKARTE DURCH VERKNÜPFUNG VON KARTENAUSSCHNITTEN IN EINER VERKEHRSINFORMATIONSZENTRALE**
LOCATION-RELATED WAP TRAFFIC JAM MAP BY ASSOCIATING MAP EXCERPTS IN A TRAFFIC INFORMATION CENTER
CARTE D'EMBOUTEILLAGE TOPOLOGIQUE WAP PAR COMBINAISON DE SECTIONS DE CARTES DANS UN CENTRAL D'INFORMATIONS ROUTIERES

(30) Priorität: 25.08.1999 DE 19941130
(43) Veröffentlichungstag der Anmeldung: 22.05.2002
(73) Patentinhaber: ATX Europe GmbH, 40547 Düsseldorf (DE)
(72) Erfinder: SCHMIDT, Maik, 40667 Meerbusch (DE); BARTH, Rüdiger, 40545 Düsseldorf (DE); SCHNEIDER, Hans, Günter, 41065 Mönchengladbach (DE); THOMANN, Reinhard, 45356 Essen (DE)
(74) Vertreter: Meissner, Peter E., Dipl.-Ing.
(86) Internationale Anmeldenummer: PCT/DE2000/002721
(87) Internationale Veröffentlichungsnummer: WO 2001/015117

(56) Entgegenhaltungen:
- EP-A- 0 810 571
- EP-A- 0 875 878
- EP-A- 0 880 121
- DE-A- 3 918 668
- PATENT ABSTRACTS OF JAPAN vol. 1997, no. 10, 31. Oktober 1997 (1997-10-31) & JP 09 166450 A (SUMITOMO ELECTRIC IND LTD), 24. Juni 1997 (1997-06-24)
- PATENT ABSTRACTS OF JAPAN vol. 1999, no. 03, 31. März 1999 (1999-03-31) & JP 10 326075 A (N T T TELECA:KK), 8. Dezember 1998 (1998-12-08)

## Beschreibung

Die Erfindung betrifft ein Verfahren zur Selektion von von einer Verkehrsinformationszentrale an ein Mobilfunkendgerät zu übermittelnden Verkehrsinformationen.

Aus der EP 0 875 878 A2 ist ein Verfahren bekannt, bei dem aufgrund der Mobilfunkendgeräte-Position ein geographischer Bereich ausgewählt wird, wobei die Mobilfunkendgeräte -Position entweder vom Nutzer selbst eingegeben oder mittels GPS bestimmt wird.

Ziel der vorliegenden Erfindung ist eine effiziente Selektion und Übersendung von Verkehrsinformationen an ein möglichst universelles Endgerät für eine dortige ergonomische Darstellung. Die Aufgabe wird durch den Anspruch 1 gelöst.

Die Übermittlung von Verkehrsinformationen an ein grafikfähiges Mobilfunkendgerät, insbesondere WAP-fähiges Mobilfunkendgerät, erlaubt eine von speziellen Verkehrstelematikendgeräten unabhängige Verkehrsinformation mit konkretem Bezug zum Ort des Endgerätes.

Weitere Merkmale und Vorteile der Erfindung ergeben sich aus der nachfolgenden Beschreibung eines Ausführungsbeispiels.

Beim Stand der Technik wählt ein Nutzer eines WAP-fähigen Endgerätes unter einem Menüpunkt aus einer Städteauswahlliste die gewünschte Stadt oder alternativ eine Autobahn und/oder Autobahnanschlußstelle, für die er eine Staukarte angezeigt haben möchte.

Bei der Erfindung erfolgt die Auswahl durch die Verkehrsinformationszentrale.
Als Antwort erhält der Nutzer das Autobahnnetz um die ausgewählte Stadt auf dem WAP-Phone-Display seines Endgerätes dargestellt. Zusätzlich werden alle aktuellen Verkehrsstörungen in diesem Kartenausschnitt grafisch angezeigt. Hierbei wird zwischen Staus (z.B. durchgezogene fette Markierung) und zähfließendem Verkehr (z.B. schraffierte Markierung) unterschieden. Aus der Darstellung der Störung auf der entsprechenden Seite der Autobahn läßt sich die Fahrtrichtung der Störung erkennen.

Alternativ können z.B. die angezeigten Verkehrsstörungen noch mehr hervorgehoben werden, indem sie blinkend auf dem Display angezeigt werden.

Zusätzlich werden dem Nutzer Detailinformationen (Autobahnnummer, Anfangs- und Endepunkt der Autobahn, Anschlußstellen, zwischen denen die Störung vorliegt, km-Angabe der Störung, Ursache, ggf. Umleitungsempfehlung oder zusätzlicher Hinweise - "z.B. keine brennenden Gegenstände aus dem Fenster werfen" -) zu den angezeigen Verkehrsstörungen als Text übermittelt. Durch einfaches Scrollen an seinem Endgerät gelangt der Nutzer von der Staukarte zu diesen Detailinfos.

### Erzeugung von Staukarten:

Auf einem Karten-Server (in einer Verkehrszentrale) liegen (digitale) Karten des Straßenverkehrsnetzes (z.B. Straßenkarte Deutschland und Stadtpläne) vor. Nach der grafischen Integration der Verkehrszustandsinformationen (z.B. Stau, zäher Verkehr, freier Verkehr, Baustelle, Geisterfahrer, Unfall), die (z.B. alle x-Minuten) periodisch erfolgt, werden von vorher definierten (geografisch abgegrenzten) Kartenausschnitten Bitmaps per Software erzeugt, die in verschiedenen Formaten (JPEG. BMP etc.) auf dem Server abgelegt werden. Diese sind dann für die Übersendung (per WAP) an und die Darstellung auf einem WAP-Mobilfunkendgerät (Handy) aufbereitet. (Sofern die Verarbeitungsgeschwindigkeiten es zulassen, ist grundsätzlich auch eine durch die Einzelanfrage ausgelöste Anwendung des Verfahrens denkbar. In der bevorzugten Anwendung wird die grafische Infonnation periodisch erzeugt und für Mehrfachnutzung gespeichert.) Von der Verkehrsinformationszentrale werden an das WAP-Mobilfunkendgerät also auf eine Anfrage hin Informationen übermittelt, die ein Bild repräsentieren, das gemeinsam Verkehrsinformationen und Karteninformationen darstellt.

Die Verknüpfung der digitalen Karte im Server mit aktuellen Verkehrsinformationen ist folgendermaßen möglich:
Eingearbeitet in die o.g. Vektorkarten sind Geocodes, die per (genauer) Koordinatenangabe jeweils als geografische Länge und Breite den Anfangs- und
Endpunkt einer Verkehrsstörung in der Karte markieren. Diesen Geocodes sind Angaben zur Autobahn-Bundesstraßen-Bezeichnung, Anschlußstellennummer und - typus sowie der Fahrtrichtung zugeordnet. Mittels dieser Referenzpunkte wird die Länge einer Verkehrsstörung ermittelt. Gleichzeitig wird sie als Behinderung für dieses Straßensegment / diese Straßensegmente in die Vektorkarte (in das Routingnetz der Vektorkarte) als an das Mobilfunkendgerät zu übertragendes Attribut integriert.

Neben der Anwendung für die Übertragung von Verkehrsinformationen und Karteninformationen ist das Verfahren grundsätzlich auch zur Übertragung, Übermittlung und Darstellung anderer Informationen geeignet. So können beispielsweise anstelle der Verkehrsinformationen zusammen mit Karteninformationen Wetterinformationen (als Wetterkarte) oder andere Informationen übertragen werden.

Die Übertragung über ein Mobilfunknetz kann über den WAP-Standard oder andere zur Übertragung von Grafiken geeignete Mobilfunkstandards erfolgen. Die Auswahl einer gewünschten Stadt oder eines gewünschten Standortes, zu welchem Verkehrsinformationen übersandt werden sollen, erfolgt hier durch Mobilfunkzellkennungsidentifikation durch die Zentrale. Bei einer Ortsbestimmung aufgrund der Mobilfunkzellkennung in einer Zentrale für Verkehrsinformationen (oder andere Informationen) kann dieser Zentrale eine Mobilfunkzellkennung derjenigen Mobilfunkzeffen, in weichen sich das Mobiffunkgerät befindet, von einem Mobilfunkprovider übertragen werden.
Daraufhin wird ein Kartenausschnitt von einer Zentrale an das Endgerät über einen beliebigen Mobilfunkkanal (in Form von Karteninformationen) übertragen. Die Karteninformationen können pixelweise oder segmentweise (entsprechend Strichen etc. für Straßen oder Straßenabschnitte) übertragen werden.
Verkehrsinformationen betreffend den Zustand von Segmenten (Straßen, Straßenabschnitten, Fahrbahnen, Fahrbahnabschnitten) eines Straßenverkehrsnetzes können dabei in unterschiedlichster Weise von der Zentrale an das Endgerät übermittelt werden; vorzugsweise sind in der Zentrale und im Endgerät in Tabellen z. B. Codes abgespeichert, welche eine komprimierte Übermittlung erlauben. Endgerätseitig wird der kartenausschnitt grafisch dargestellt auf einem Display des Mobilfunkendgerätes (oder alternativ einem damit verbundenen oder verbindbaren Zusatzgerät). Dabei werden die Verkehrsinformationen endgerätseitig im Kartenausschnitt dargestellt. Beispielsweise kann eine Straße, in welcher sich ein Stau befindet dadurch in einer auf dem Endgerät-Display dargestellten Karte als Verdickung einer Linie oder durch parallele Linien zu einer Linie (welche eine Straße oder einen Straßenabschnitt darstellt) angezeigt werden.

Die Selektion von Verkehrsinformationen und/oder Karteninformationen in der Verkehrsinformationszentrale folgt zweckmäßig aufgrund von den Ort des Endgerätes betreffenden Auswahlinformationen, welche durch Mobilfunkkennung etc. bestimmt wurden.

## Patentansprüche

1. Verfahren zur Selektion von von einer Verkehrsinformationszentrale an ein Mobilfunkendgerät zu übermittelnden Verkehrsinformationen,
wobei in der Verkehrsinformationszentrale aufgrund von die Auswahl eines geografischen Bereiches repräsentierenden Auswahlinformationen den ausgewählten Bereich betreffende Karteninformationen aus einer in der Verkehrsinformationszentrale vorliegenden digitalen Karte eines Verkehrsnetzes ausgewählt werden und aufgrund der Auswahlinformationen den geografischen Bereich des Straßenverkehrsrietzes betreffende, den Verkehrszustand von Straßenabschnitten des Straßenverkehrsnetzes repräsentierende Verkehrszustandsinformationen aus der Verkehrsinformationszentrale vorliegenden Verkehrszustandsinformationen ausgewählt werden
und auf den ausgewählten Karteninformationen und den ausgewählten Verkehrszustandsinformationen basierende grafische Verkehrsinformationen per Mobilfunk zur gemeinsamen grafischen Darstellung an das Mobitfunkendgerät übersandt werden, und
wobei die Auswahlinformationen bestimmt werden aufgrund der von einem Mobilfunknetzbetreiber bestimmten Mobilfunkzellen-Identität einer Mobilfunkzelle, über welche die Kommunikation zwischen der Verkehrsinformationszentrate und dem Mobilfunkendgerät läuft.

2. Verfahren nach Anspruch 1,
**dadurch gekennzeichnet,**
**dass** die Übertragung an das Mobitfunkendgerät per WAP erfolgt.

3. Verfahren nach einem der vorhergehenden Ansprüche,
**dadurch gekennzeichnet,**
**dass** die Karteninformationen und Verkehrszustandsinformationen einen vorgegebenen Bereich in Form einer Stadt an oder in der Nähe der mobilfunknetzbetreiberseitig bestimmten Ortsposition betreffen.

## Claims

1. Method of selecting traffic information for transmission from a traffic control centre to a mobile phone terminal,
in which - at the traffic control centre, and on the basis of selection information representing the selection of a geographical area - map information relating to the selected area is selected from a digital map held at the traffic control centre; and, on the basis of the selection information, traffic status information which relates to the geographical area of the road network and which represents the traffic status of road sections in the road network is selected from the traffic status information which is available at the traffic control centre,
and graphical traffic information, based on the selected map information and on the selected traffic status information, is transmitted by mobile telephony to the mobile phone terminal for mutual graphic display, and
in which the selection information is defined on the basis of the mobile telephony cell identity of a mobile telephony cell, defined by a mobile network operator, through which cell pass communications between the traffic control centre and the mobile phone terminal.

2. Method as in Claim 1,
**characterised in that**
transmission to the mobile phone is effected by WAP.

3. Method as in one of the preceding Claims,
**characterised in that**
the map information and traffic status information refer to a predetermined area in the form of a town at or near the location defined by the mobile network operator.

## Revendications

1. Procédé de sélection d'informations de circulation à communiquer à un terminal de radiotéléphonie mobile par une centrale d'informations de circulation, des informations cartographiques concernant la zone sélectionnée étant sélectionnées à partir d'une carte numérique d'un réseau routier présente dans la centrale d'informations de circulation sur la base des informations de sélection représentant la sélection d'une zone géographique et des informations d'état de circulation représentant l'état de circulation de tronçons de route du réseau routier et concernant la zone géographique du réseau routier étant sélectionnées à partir des informations d'état de circulation présentes dans la centrale d'informations de circulation sur la base des informations de sélection et des informations de circulation graphiques basées sur les informations cartographiques sélectionnées et sur les informations d'état de circulation sélectionnées étant envoyées par radiotéléphonie mobile au terminal de radiotéléphonie mobile à des fins de représentation graphique commune, et les informations de sélection étant déterminées sur la base de l'identité de cellule de radiotéléphonie mobile d'une cellule radiotétéphonique mobile définie par un opérateur de réseau de radiotéléphonie mobile, par le biais de laquelle a lieu la communication entre la centrale d'informations de circulation et le terminal de radiotéléphonie mobile.

2. Procédé selon la revendication 1,
**caractérisé en ce que** la transmission au terminal de radiotéléphonie mobile a lieu par WAP.

3. Procédé selon l'une des revendications précédentes,
**caractérisé en ce que** les informations cartographiques et les informations d'état de circulation concernent une zone donnée sous la forme d'une ville sur ou à proximité de la position déterminée du côté de l'opérateur de réseau de radiotéléphonie mobile.
